# EUROPÄISCHE PATENTSCHRIFT

(11) **EP 2 448 453 B1**
(45) Veröffentlichungstag und Bekanntmachung des Hinweises auf die Patenterteilung: **15.05.2013**
(21) Anmeldenummer: 10803063.6
(22) Anmeldetag: 30.12.2010
(51) Int. Cl.: A47F 3/04

(54) **WARENTHEKEN-ANORDNUNG, INSBESONDERE KÜHLTHEKEN-ANORDNUNG**
DISPLAY COUNTER ARRANGEMENT, IN PARTICULAR REFRIGERATED COUNTER ARRANGEMENT
SYSTÈME DE VITRINES POUR MARCHANDISES, EN PARTICULIER SYSTÈME DE VITRINES RÉFRIGÉRÉES

(43) Veröffentlichungstag der Anmeldung: 09.05.2012
(73) Patentinhaber: Hakemann, Fritz, 49424 Goldenstedt (DE)
(72) Erfinder: HAKEMANN, Fritz, 49424 Goldenstedt (DE)
(74) Vertreter: Heim, Hans-Karl
(86) Internationale Anmeldenummer: PCT/EP2010/007992
(87) Internationale Veröffentlichungsnummer: WO 2012/007025

(56) Entgegenhaltungen:
- WO-A1-00/51472

## Beschreibung

Die Erfindung betrifft eine Warentheken-Anordnung, insbesondere eine Kühltheken-Anordnung gemäß dem Oberbegriff des Anspruchs 1.

Die Erfindung ist bevorzugt für relativ große Waren- beziehungsweise Kühltheken vorgesehen, die in Konditoreien oder Metzgereien, aber auch in Kaufhallen und Kaufmärkten eingesetzt werden können.

Warentheken- beziehungsweise Kühltheken-Anordnungen weisen in der Regel mehrere lineare oder gerade Thekenmodule auf, welche nebeneinander oder auch in einer abgewinkelten Anordnung der Warenpräsentation und dem Warenverkauf dienen. Bei einer abgewinkelten Anordnung werden lineare Thekenmodule mit Eckmodulen kombiniert.

Bei den Waren handelt es sich um leicht verderbliche Lebensmittel, wie Back- und Konditoreiwaren, Wurst, Meeresfrüchte, Salate etc., welche gekühlt werden müssen.

Aus WO 00/51472 ist eine Warentheke mit einem kreisrunden Querschnitt bekannt

Aus DE 299 10 539 U1 ist eine Warentheke mit einem Thekenkorpus und einem Kühleinsatz, welcher durch eine Isolierung gegenüber dem Thekenkorpus thermisch isoliert ist und in welchem eine Warenauflage beziehungsweise Warenauslageplatte angeordnet ist, bekannt. Die Warenauslageplatte ist um ein seitliches Drehgelenk neigungsverstellbar. Eine Umluftluftströmung wird um die neigungsverstellbare Warenauslageplatte und über die darauf angeordneten Waren geführt. Eine Kühleinrichtung, beispielsweise ein Verdampfer, sowie Ventilatoren und Abschottbleche sind an der Unterseite der Warenauslageplatte befestigt. An einer Kundenseite der Warentheke schirmt ein Glasaufsatz den Warenraum ab, während von einer Bedienseite der Zugriff zu den Waren und zur Neigungsverstellung der Warenauslageplatte gewährleistet ist.

Als ein Nachteil muss der Aufwand zur Reinigung der Thekenwanne und insbesondere der Unterseite der Warenauslageplatte und des Verdampfers angesehen werden. Für die erforderliche sorgfältige Reinigung ist ein relativ zeitaufwändiger Ausbau der Warenauslageplatte erforderlich, damit der Verdampfer zugänglich ist.

Aus DE 82 01 379 U1 ist eine Kühltheke bekannt, bei welcher der Verdampfer an der Warenauslageplatte gelenkig über Zwischenglieder an der Unterseite der Warenauslageplatte befestigt ist. Die Warenauslageplatte kann hochgeklappt werden, ohne dass sich der Verdampfer mitbewegt, wodurch eine Reinigung erleichtert werden soll. Eine Frontscheibe an der Kundenseite der Warentheke muss zur Reinigung des Verdampfers und der Unterseite des hochgeklappten Warenauslagebodens hochgeschwenkt und in dieser Stellung gesichert werden.

In DE 196 39 108 C1 ist eine Ladentheke, insbesondere Kühltheke, beschrieben, deren Warenplattform beziehungsweise Warenauslageplatte mit Hilfe wenigstens eines Stellantriebs höhenverstellbar ist. Eine kontinuierliche Höhenverstellbarkeit soll die während eines Verkaufstages abnehmende Waren-Stapelhöhe kompensieren, und das Herausnehmen entfernt angeordneter Waren durch eine Bedienperson soll erleichtert werden. Außerdem soll ein Absenken der Warenauslageplatte in die isolierte Thekenwanne, insbesondere über Nacht oder während verkaufsschwacher Tageszeiten, eine bessere Kühlung ermöglichen. Ein Ausräumen der Waren und ein Aufbewahren in einem separaten Kühlraum über Nacht sowie das Einräumen soll entfallen können. Eine Glasabschirmung an der Kundenseite ist an den oberen Enden von Trägern, welche auf der Bedienseite auskragen, schwenkbar befestigt.

Die Höhenverstellbarkeit der Warenauslageplatte, welche bevorzugt in eine vordere und eine hintere Auslageplatte geteilt ist, erfordert Auflagen, welche drehfest mit einer sich in Längsrichtung der Warentheke erstreckenden Schwenkwelle über Schwenkarme verbunden sind. Die Höhenverstellbarkeit ist somit konstruktiv relativ aufwändig, und auch die regelmäßig durchzuführende Reinigung der Warenauslageplatte, auch an der Unterseite, ist arbeits- und zeitaufwändig.

Der Erfindung liegt die **Aufgabe** zugrunde, eine Warentheken-Anordnung, insbesondere eine Kühltheken-Anordnung, mit linearen Thekenmodulen zu schaffen, deren konstruktive Gestaltung eine ansprechende Warenpräsentation und einen bedienerfreundlichen Verkauf der Waren sowie eine erforderliche Kühlleistung und eine mit einem besonders geringen Zeit- und Arbeitsaufwand verbundene Reinigung gewährleistet.

Erfindungsgemäß wird die Aufgabe durch die Merkmale des Anspruchs 1 gelöst. Zweckmäßige und vorteilhafte Ausgestaltungen sind in den Unteransprüchen und im Zusammenhang mit den Zeichnungsfiguren beschrieben.

Ein Grundgedanke der Erfindung kann darin gesehen werden, ein lineares Thekenmodul mit einer Warenauslageplatte im Bereich einer Thekenwanne zu versehen, welche in beide Drehrichtungen, das heißt, im Uhrzeigersinn und entgegen dem Uhrzeigersinn, verstellt beziehungsweise verschwenkt werden kann. Indem die Warenauslageplatte rotativ um einen Drehpunkt, welcher von der Längsachse der Warenauslageplatte gebildet ist, verstellt werden kann, sind mehrere Auslagepositionen zur Warenpräsentation möglich. Insbesondere ist eine senkrechte Position möglich, welche eine außerordentlich vorteilhafte Zugänglichkeit zur Unterseite der Warenauslageplatte und zu dem hier befestigten Verdampfer, speziell zur Reinigung, ermöglicht.

Erfindungsgemäß weist ein lineares Thekenmodul einen kreisrunden Querschnitt auf. Die Thekenwanne mit ihrer thermisch isolierten Wandung ist nahezu halbkreisförmig ausgebildet und nimmt den unteren Halbkreis des kreisförmigen Thekenmoduls ein. An einer Kundenseite schließt an die halbkreisförmige Thekenwanne eine kreisbogenförmige Frontscheibe an, welche etwa einen Viertelkreis einnimmt und erfindungsgemäß ebenfalls rotativ verstellt werden kann. Bei dieser rotativen Verstellung beschreibt die Frontscheibe einen oberen Halbkreis des kreisrund ausgebildeten, linearen Thekenmoduls. Die rotative Verstellung der Frontscheibe erfolgt ebenfalls um den von der Längsachse der Warenauslageplatte gebildeten Drehpunkt.

Die Frontscheibe, die von einer Abdeckstellung auf einer Kundenseite in eine Offnungsstellung mit Positionierung auf einer Bedienseite rotativ verstellt werden kann, bewirkt eine besonders vorteilhafte Zugänglichkeit zu einem Warenraum oberhalb der Warenauslageplatte und in der senkrechten Reinigungsposition der Warenauslageplatte zur Unterseite der Warenauslageplatte, und zu dem Verdampfer und Innenwandung der Thekenwanne.

Zweckmäßigerweise ist jedes lineare, im Querschnitt kreisrund ausgebildete Thekenmodul wenigstens im Bereich der Stirnseiten, bei längeren Thekenmodulen zusätzlich noch in Abständen zwischen den Stirnseiten, jeweils mit einem kreisförmigen T-Profil versehen. Die Warenauslageplatte und die Frontscheibe können bei ihren rotativen Verstellungen an den kreisförmigen T-Profilen geführt und gehalten werden. Dabei ist es von besonderem Vorteil, dass sowohl die Warenauslageplatte als auch die Frontscheibe für ihre Drehverstellungen nur die kreisförmigen T-Profile benötigen. Weitere konstruktive Elemente, welche sich negativ auf den ästhetischen Gesamteindruck der Warentheke auswirken könnten, sind nicht erforderlich.

Die zu einem Kreis geformten T-Profile weisen zweckmäßigerweise mit ihrem Längssteg zum Kreismittelpunkt und liegen mit ihrem Quersteg, welcher nach außen gerichtet ist, im Bereich der Thekenwanne an einer Innenwandung der Thekenwanne an. Eine Befestigung kann mittels Schrauben erfolgen.

Um eine Führung der in Draufsicht rechteckig ausgebildeten Warenauslageplatte zumindest an den beidendseitigen kreisförmigen T-Profilen und die rotative Verstellung zu gewährleisten, ist die Warenauslageplatte wenigstens im Bereich ihrer Kurzkanten vorteilhaft jeweils mit einer Halbkreis-Lagerplatte versehen. Diese Halbkreis-Lagerplatten gleiten bei der rotativen Verstellung der Warenauslageplatte als Drehlager am Längssteg der kreisförmigen T-Profile und weisen vorteilhafterweise zu diesem Zweck im Bogenbereich Rundelemente auf, welche eine Nut bilden, in welche der Längssteg des jeweiligen kreisförmigen T-Profils eingreift. Eine sehr lange Warenauslageplatte kann beabstandet zueinander mit Halbkreis-Lagerplatten an ihrer Unterseite versehen sein, welche mit entsprechend angeordneten kreisförmigen T-Profilen zusammenwirken.

Die kreisbogenförmig ausgebildete und rotativ verstellbare Frontscheibe ist wenigstens im Bereich einer unteren und oberen Scheibenkante mit einem Rädchen zum Abrollen auf dem Quersteg der beidseitigen kreisförmigen T-Profile versehen. Die Rädchen können mit Hilfe von Befestigungsbügeln, welche U-förmig ausgebildet sind, an der Innenseite der Frontscheibe befestigt werden, so dass ein U-Schenkel einen Endbereich des Querstegs, auf welchem das Rädchen abrollt, umgreifen kann, wodurch eine sichere Fixierung und rotative Verstellbarkeit gewährleistet ist.

Es ist vorteilhaft, dass die mit Hilfe von stirnseitigen kreisförmigen T-Profilen rotativ verstellbare Frontscheibe eine Länge von etwa 2 m aufweisen kann. Für Thekenmodule mit größeren Längen, beispielsweise 5 m oder 8 m, sind die Frontscheiben und/ oder Warenauslageplatten unterteilt und jeweils kreisförmige T-Profile angeordnet. Auf einem Quersteg eines T-Profils können somit die Rädchen zweier benachbarter Frontscheiben abrollen. Es können auch zwei kreisförmige T-Profile nebeneinander angeordnet sein, insbesondere, wenn die Warenauslageplatten bei sehr langen Thekenmodulen unterteilt sind.

Als Kühl- und Strömungseinrichtungen zur Kühlung und Umwälzung der im Warenraum oberhalb der Warenauslageplatte befindlichen Luft dienen wenigstens ein Verdampfer und Ventilatoren, welche unterhalb der Warenauslageplatte in einem Aufnahmeraum der Thekenwanne angeordnet sind. Zweckmäßigerweise ist der Verdampfer hängend angeordnet und über ein Drehlager an der Unterseite der Warenauslageplatte, vorzugsweise an einem Querprofil, befestigt, so dass der Verdampfer in allen Positionen der Warenauslageplatte aufgrund seines Eigengewichtes senkrecht angeordnet ist. Bei einer Verstellung der Warenauslageplatte aus einer waagerechten Auslageposition in eine geneigte Warenaustausch- oder Warenentnahmeposition oder in eine im Wesentlichen senkrechte Reinigungsposition wird der im Drehlager aufgehängte Verdampfer zunächst etwas angehoben und dann je nach Drehrichtung nach links oder rechts bewegt. In der senkrechten Reinigungsposition liegt der Verdampfer an der Unterseite der Warenauslageplatte an.

Im Aufnahmeraum unterhalb der Warenauslageplatte sind außerdem Ventilatoren beziehungsweise Gebläse angeordnet. Ein Trennblech, auf welchem die Ventilatoren befestigt werden können, gewährleistet die wärmetechnische Trennung des aus dem Warenraum über einen Umluftkanal angesaugten, erwärmten Luftstroms von einem vom Verdampfer abgekühlten und den Waren auf der Warenauslageplatte wieder zugeführten Luftstrom.

Ein lineares Thekenmodul kann eine Länge von 2m und mehr aufweisen. Um eine stabile Warenauslageplatte zu schaffen, ist es zweckmäßig, diese zumindest an beiden Längskanten mit Versteifungsprofilen zu versehen. Die Versteifungsprofile können vorteilhaft verwindungssteife Rohrprofile sein, welche unterhalb der Warenauslageplatte mit dieser und Querprofilen fest verbunden sind. Das Trennblech mit den Ventilatoren kann für die erforderliche Abdichtung zweckmäßig an einem Versteifungsprofil, beispielsweise dem kundenseitigen Versteifungsprofil, angeordnet sein.

Die Querprofile können zweckmäßigerweise als T- oder L-Profile ausgebildet und in einem jeweils erforderlichen Abstand zueinander an der Unterseite der Warenauslageplatte und an den beidendseitigen Versteifungsprofilen befestigt sein.

Es ist von Vorteil, dass die Halbkreis-Lagerplatten an der Warenauslageplatte jeweils über ein Querprofil fixiert werden können. Diese Halbkreis-Lagerplatten und auch die daran befestigten runden Elemente können beispielsweise aus Plexiglas gefertigt sein.

Ein seitlicher Abschluss eines oder mehrerer linearer Thekenmodule oder auch einer Winkelformation kann vorteilhaft und ästhetisch ansprechend mit einer kreisrunden Abschlussplatte, beispielsweise einer Isolierglasscheibe, erfolgen.

Winkelformationen, bei denen lineare Thekenmodule und Eckmodule kombiniert werden, sind besonders preisgünstig mit Glaskegeln zu realisieren. Dabei ist es vorteilhaft, dass Winkelformationen mit unterschiedlichen Winkeln entsprechend dem Thekenverlauf gebildet werden können und die Warenauslageplatte der Eckmodule vom jeweils angrenzenden linearen Thekenmodul aus zugänglich ist.

Es ist von Vorteil, dass zwei Glaskegel für ein Eckmodul einer Winkelformation, beispielsweise von 90° oder auch 60°, ausgebildet und spiegelbildlich zueinander angeordnet werden können.

Hierbei können die Glaskegel zum Abschluss von linearen Thekenmodulen und/oder Eckmodulen auch als separate Erfindung angesehen werden. Diesbezüglich ist es nicht notwendig, die Glaskegel mit einem Querschnitt, welcher kreisrund ist, auszubilden, da sie abhängig von der Ausbildung der Thekenmodule auch mit anderen Thekenmodulen verwendet werden können. So können sie den Querschnitt des abzuschließenden beziehungsweise zu ergänzenden Thekenmoduls oder Eckmoduls aufweisen, wodurch die Vorteile der Glaskegel auch für Thekenmodule mit anderen Querschnitten zu tragen kommen.

Für Warenthekenanordnungen beziehungsweise Kühlthekenanordnungen mit mehreren Thekenmodulen oder mit Winkelformationen ist es zweckmäßig, auf der Kundenseite eine Taschenablage durchgängig anzuordnen. Diese Taschenablage kann an der Thekenwanne oder aber an einer Unterkonstruktion des linearen Thekenmoduls befestigt werden. An der Bedienseite ist eine Arbeitsplatte für den Verkäufer und auf der Frontscheibe ist eine Zahl- und Ausgabeplatte vorteilhaft vorgesehen. An dieser Zahl- und Ausgabeplatte, welche ebenso wie die Arbeitsplatte bei WarenthekenAnordnungen mit mehreren Thekenmodulen und Winkelformationen durchgängig angeordnet werden kann, kann eine Beleuchtung für die auf der Warenauslageplatte angeordneten Waren außerhalb des Warenraums installiert sein.

Die Vorteile der Erfindung bestehen in einer variablen Anordnung der kreisrund ausgebildeten Thekenmodule hinsichtlich Länge und Kombination mit Eckmodulen zu unterschiedlichen Winkelformationen. Die im Querschnitt kreisrunden Thekenmodule können auf einer relativ reduzierten Unterkonstruktion angeordnet werden, und durch den Einsatz von entsprechenden transparenten Materialien, insbesondere Plexi- beziehungsweise Acrylglas, wird eine formschöne und stabile Warentheken-Anordnung geschaffen, welche eine optische und funktionelle Warenpräsentation erlaubt, die Formschönheit mit großer Zweckmäßigkeit vereint.

Die rotative Verstellmöglichkeit der Warenauslageplatte gewährleistet eine besonders gute Warenpräsentation und Warenentnahme. Die gleichfalls rotativ verstellbare Frontscheibe ermöglicht einen kundenseitigen Einblick mit einem Winkelbereich von etwa 50° bis 90°, insbesondere 55°. Gleichzeitig ist ein bedienseitiger Eingriff von mindestens 55° gewährleistet. Besonders vorteilhaft ist die Drehverstellung der Warenauslageplatte in beide Richtungen in eine senkrechte Reinigungsposition mit Zugriff von der Kundenseite oder von der Bedienseite je nach Drehrichtung. Der hängend angeordnete Verdampfer ermöglicht ebenfalls eine kostengünstige Reinigung. Weitere Vorteile sind Feststell- beziehungsweise Arretiermöglichkeiten sowohl für die Warenauslageplatte in den unterschiedlichen Positionen und der Frontscheibe, welche vorteilhaft in der Abdeckstellung gesichert beziehungsweise verriegelt und in einer offenen Endstellung mittels einer Arretiereinrichtung gesichert werden kann.

Die Erfindung wird nachstehend anhand einer Zeichnung weiter erläutert; in dieser zeigen in einer stark schematisierten Darstellung:
- Fig. 1: einen Querschnitt eines linearen Thekenmoduls der erfindungsgemäßen Warentheken-Anordnung mit einer Warenauslageplatte in einer waagerechten Auslageposition;
- Fig. 2: einen Querschnitt des linearen Thekenmoduls nach Fig. 1 mit der Warenauslageplatte in einer geneigten Warenaustausch- oder Warenentnahmeposition;
- Fig. 3: einen Querschnitt des linearen Thekenmoduls nach Figuren 1 und 2 mit einer in eine senkrechte Reinigungsposition verstellten Warenauslageplatte;
- Fig. 4: einen Querschnitt des linearen Thekenmoduls mit einer Warenauslageplatte in einer alternativen senkrechten Reinigungsposition;
- Fig. 5: eine Ansicht gemäß Linie V-V in Fig. 1;
- Fig. 6.: eine Vergrößerung gemäß Pfeil VI in Fig. 5;
- Fig. 7: eine Ansicht analog zu Fig. 5, jedoch mit einer kreisrunden Abschlussplatte;
- Fig. 8: eine Draufsicht auf einen Glaskegel für eine 90°-Winkelformation;
- Fig. 9: eine Draufsicht auf einen 30°-Glaskegel für eine 60°-Winkelformation und
- Fig. 10: eine Warentheken-Anordnung mit zwei Eckmodulen zwischen linearen Thekenmodulen.

Die Figuren 1 bis 4 zeigen einen Querschnitt eines linearen Thekenmoduls 2 mit einer Länge von 2200 mm, welches im Querschnitt kreisrund ausgebildet ist und eine Thekenwanne 4, eine Warenauslageplatte 5 beziehungsweise Warenpräsentationsplatte und eine Frontscheibe 6 an einer Kundenseite K sowie eine Arbeitsplatte 9 auf einer Bedienseite B aufweist.

Die Thekenwanne 4 ist etwa halbkreisförmig und an der Kundenseite K niedriger als an der Bedienseite B ausgebildet, um den Kunden eine ungehinderte Sicht auf die Waren zu ermöglichen. An der Kundenseite K reicht die Thekenwanne 4 mit ihrer thermisch isolierten Wandung 7 etwas über die horizontale Ebene und den Halbkreis hinaus.

Ein kreisförmiges T-Profil 10 liegt im Bereich der halbkreisförmigen Thekenwanne 4 an deren Innenwandung an und ermöglicht eine rotative Verstellung sowohl der Warenauslageplatte 5 als auch der Frontscheibe 6 um einen Drehpunkt 15, welcher auf der Längsachse der Warenauslageplatte 5 gebildet ist.

Die Warenauslageplatte 5, welche sich über die gesamte Länge eines linearen Thekenmoduls 2 erstreckt und Längskanten 35 sowie Kurzkanten 36 im Bereich der Stirnseiten 21, 22 eines linearen Thekenmoduls 2 (siehe auch Fig. 10) aufweist, ist fugenlos und stufenlos verstellbar an den kreisförmigen T-Profilen 10 geführt.

Die Warenauslageplatte 5 ist in Fig. 1 in einer waagerechten Auslageposition und die kreisbogenförmige Frontscheibe 6 in einer Abdeckstellung gezeigt, in welcher eine untere Scheibenkante 28 an die Wandung 7 der Thekenwanne 4 anschließt und eine obere Scheibenkante 29 geringfügig über eine durch den Drehpunkt 15 gelegte Senkrechte übersteht. In dieser Position ist ein kundenseitiger Einblick auf die Warenauslage bis nahezu 90°, insbesondere mit einem Öffnungswinkel von mindestens 55° möglich, während gleichzeitig ein bedienseitiger Eingriff auf der Bedienseite B von etwa 55° gewährleistet ist.

Im Bereich der oberen Scheibenkante 29 und insbesondere über die gesamte Länge des linearen Thekenmoduls 2 sich erstreckend, ist eine Zahl- und Ausgabeplatte 34, vorteilhafterweise in Transparentmaterial, angeordnet, so dass sowohl der Kunde auf der Kundenseite K als auch der Verkäufer auf der Bedienseite B bequem diese Zahl- und Ausgabeplatte 34 erreichen kann.

An der Unterseite dieser Zahl- und Ausgabeplatte 34, jedoch abgedeckt von der Frontscheibe 6 und somit außerhalb eines Warenraumes 16 ist oberhalb der Warenauslageplatte 5 eine Beleuchtung 17 vorgesehen, welche aus Einzelleuchten oder als Leuchtenband ausgebildet sein kann.

Die Warenauslageplatte 5 ist an beiden Längskanten 35 an ihrer Unterseite mit Versteifungsprofilen 25 versehen, welche insbesondere als verwindungssteife Rohrprofile ausgebildet und fest mit der Warenauslageplatte 5 verbunden sind. Zumindest die Längskante 35 an der Kundenseite K weist eine Hochkantung auf (nicht dargestellt), damit die Waren beziehungsweise Warenschalen, insbesondere in einer geneigten Position der Warenauslageplatte 5 (Fig. 2), nicht herunterrutschen können.

Zwischen den Versteifungsprofilen 25 und ebenfalls unterhalb der Warenauslageplatte 5 sind parallel zueinander Querprofile 30 mit den Versteifungsprofilen 25 und der Warenauslageplatte 5 verbunden (siehe auch Fig. 5).

Unterhalb der Warenauslageplatte 5 ist ein Aufnahmeraum 8 gebildet, in welchem ein Verdampfer 18 als Kühleinrichtung und Ventilatoren 19 für einen Umluftstrom zur Kühlung der auf der Warenauslageplatte 5 angeordneten Waren (nicht dargestellt) angeordnet sind.

Der Verdampfer 18 ist an der Unterseite der Warenauslageplatte 5 hängend angeordnet und über ein Drehlager 20 an einem Querprofil 30 der Warenauslageplatte 5 befestigt. Ein Trennblech 31 zur lufttechnischen Trennung der Luftströme und die daran befestigten Ventilatoren 19 sind ebenfalls an der Warenauslageplatte 5 befestigt und werden mit der Warenauslageplatte 5 bei deren rotativen Verstellung mitbewegt (siehe Figuren 1 bis 4). Infolge des Eigengewichtes des Verdampfers 18 ist in jeder Position der Warenauslageplatte 5 eine senkrechte Ausrichtung des Verdampfers 18 gewährleistet.

Das Drehlager 20 bei der in Fig. 1 gezeigten Position ist beabstandet zum Drehpunkt 15 der Warenauslageplatte 5 lotrecht unter dem Drehpunkt 15 ausgebildet. Ein Umluftkanal 23 ist jeweils zwischen der Wandung 7 und den Längskanten 35 der Warenauslageplatte 5 ausgebildet. In diesem Ausführungsbeispiel gelangt über den Umluftkanal 23 an der Bedienseite B ein gekühlter Luftstrom 38 in den Warenraum 16, und wird dort über die Waren geführt und als etwas erwärmter Luftstrom 37 über einen Umluftkanal 23 an der Kundenseite K angesaugt und dem Verdampfer 18 zugeführt.

Die fugenlos rotative Verstellung der Warenauslageplatte 5 mit Verdampfer 18, Ventilatoren 19 und Trennblech 31 erfolgt mit Hilfe einer Halbkreis-Lagerplatte 13, welche im Bereich der Kurzkanten 36 an der Warenauslageplatte 5 angeordnet und beispielsweise an einem Querprofil 30 befestigt ist. Die Halbkreis-Lagerplatte 13 gleitet als Drehlager 20 am Längssteg 11 des kreisförmigen T-Profils 10. Die Figuren 1 bis 4 verdeutlichen die halbkreisförmige Ausbildung der halbkreisförmigen Lagerplatte 13 und die randseitige Anordnung von runden Elementen 39 am Halbkreisbogen.

Fig. 5 und insbesondere die vergrößerte Darstellung der Fig. 6 zeigen das Zusammenwirken der Halbkreis-Lagerplatte 13 mit dem Längssteg 11 des kreisförmigen T-Profils 10. Die Halbkreis-Lagerplatte 13 mit den runden Elementen 39 am Halbkreisbogen bildet eine Nut 14 zur Führung des Längsstegs 11 des kreisförmigen T-Profils 10.

Fig. 2 entspricht, abgesehen von der Neigungsverstellung der Warenauslageplatte der Fig. 1. In dieser Figur sowie in den weiteren Figuren sind gleiche Merkmale mit identischen Bezugszeichen versehen.

In Fig. 2 ist die Warenauslageplatte 5 von der waagerechten Auslageposition der Fig. 1 in eine geneigte Warenaustausch- beziehungsweise Warenentnahmeposition verschwenkt worden. Der Doppelpfeil A zeigt an, dass das Verschwenken beziehungsweise die rotative Verstellung der Warenauslageplatte 5 sowohl im Uhrzeigersinn als auch entgegengerichtet erfolgen kann.

Die geneigte Position der Warenauslageplatte 5 in Fig. 2 mit einem Neigungswinkel von etwa 30° ermöglicht einen besonders bequemen Zugriff einer Bedienperson von der Bedienseite B zu den Schalen etc., welche auf der Warenauslageplatte 5 angeordnet sind. Da die Oberseite der Warenauslageplatte 5 in dieser Position an die Arbeitsplatte 9 stufenlos anschließt, ist ein Entfernen beziehungsweise ein Austausch von Warenschalen, -tellern usw. ohne ein Anheben der Schale, sondern durch einfaches Verschieben möglich. In dieser Position verbleibt die Frontscheibe 6 in der geschlossenen Abdeckstellung.

In Fig. 3 befindet sich die Warenauslageplatte 5 nach einer fortgeführten rotativen Verstellung im Uhrzeigersinn in einer senkrechten Reinigungsposition. Die Frontscheibe 6 ist weiterhin in Abdeckstellung, so dass eine relativ große Öffnung von der Bedienseite B für die Reinigung der Unterseite der Warenauslageplatte 5 und des Verdampfers 18 sowie der Thekenwanne 4 zur Verfügung steht.

Fig. 4 zeigt die Warenauslageplatte 5 in einer alternativen senkrechten Reinigungsposition, in welche die Warenauslageplatte 5 durch eine Drehung um den Drehpunkt 15 entgegen dem Uhrzeigersinn aus der waagerechten Auslageposition gemäß Fig. 1 gebracht werden kann. In dieser Position können weitere Bereiche des Verdampfers 18 gereinigt werden. Außerdem sind die Ventilatoren 19 besonders gut zugänglich.

Die Zugänglichkeit erfolgt jedoch nach einer rotativen Verstellung der Frontscheibe 6 aus der Abdeckstellung an der Kundenseite K in eine offene Endstellung im Bereich der Bedienseite B, in welcher die Frontscheibe 6 mit ihrer oberen Längskante 29 nahe der Arbeitsplatte 9 angeordnet ist beziehungsweise auf dieser aufliegt und gegebenenfalls in dieser Stellung gesichert werden kann.

In der offenen Endstellung der Fig. 4 ist das lineare Thekenmodul 2 quasi "geöffnet", nachdem eine Verriegelung oder auch ein Schnappschloss 24, welches hier an der Thekenwanne 4 angeordnet ist und Gegenelemente im Bereich der unteren Scheibenkante 28 der Frontscheibe 6 aufweist, betätigt wurde. Die Verriegelungseinrichtung 24 kann auch verschließbar ausgestaltet sein.

Die Figuren 1 bis 4 zeigen, dass die hängende Anordnung des Verdampfers 18 über ein Drehlager 20 an der Unterseite der Warenauslageplatte 5 die rotative Verstellung der Warenauslageplatte 5 in keiner Weise behindert, sondern stabilisiert und zudem die Zugänglichkeit des Aufnahmeraumes 8 der Thekenwanne 4 und des Verdampfers 18 zwecks Reinigung oder auch Reparatur oder Austausch unterstützt. Bei der rotativen Verstellung der Warenauslageplatte 5 wird der Verdampfer 18 zunächst etwas angehoben und senkrecht hängend etwas zur Seite bewegt (Fig. 2). In der senkrechten Reinigungsposition der Figuren 3 und 4 ist der Verdampfer 18 noch etwas mehr angehoben und weiter seitlich, jedoch senkrecht angeordnet. Dies wird erreicht, indem das Drehlager 20 für den Verdampfer 18 beabstandet und senkrecht unterhalb des Drehpunktes 15 bei einer waagerecht angeordneten Warenauslageplatte 5 ausgebildet ist. Der Abstand entspricht wenigstens der halben Breite des Verdampfers 18.

Die vergrößerte Darstellung der Fig. 6 zeigt in Verbindung mit den Figuren 1 bis 4 die Elemente für die rotative Verstellung der kreisbogenförmigen Frontscheibe 6 an den stirnseitig angeordneten kreisrunden T-Profilen 10.

In Fig. 4 gibt der Doppelpfeil B an, dass die Frontscheibe 6 aus der Abdeckstellung der Figuren 1 bis 3 in die offene Endstellung der Fig. 4 und zurück erfolgen kann. Zu diesem Zweck weist die Frontscheibe 6 Rädchen 26 an der unteren Scheibenkante 28 und an der oberen Scheibenkante 29 auf, welche auf dem Quersteg 12 der kreisförmigen T-Profile 10 abrollen. Jedes Rädchen 26 ist drehbar gelagert an einem Befestigungsbügel 27 befestigt, welcher U-förmig ausgebildet ist und mit einem innenseitigen U-Schenkel 43 einen Bereich des Quersteges 12 umgreift und mit dem außenseitigen U-Schenkel 44 an der Frontscheibe 6 anliegt und mit Hilfe eines Befestigungselementes 45 befestigt ist.

Fig. 6 verdeutlicht mit der vergrößerten Darstellung die Funktion des kreisförmigen T-Profils bei der rotativen Verstellung der Warenauslageplatte 5 und auch der rotativen Verstellung der Frontscheibe 6.

Fig. 7 zeigt einen seitlichen Endbereich eines linearen Thekenmoduls 2 in einer Draufsicht auf die Warenauslageplatte 5 mit ihren Längskanten 35 und einer Kurzkante 36. Im Bereich der Kurzkante 36 ist die Halbkreis-Lagerplatte 13 an einem Querprofil 30 unterhalb der Warenauslageplatte 5 angeordnet, an deren Rundbereich die runden Elemente 39 befestigt sind. Zur Abdeckung der gesamten Stirnseite und damit als seitlicher Abschluss des linearen Thekenmoduls 2 ist eine kreisrunde Abschlussplatte 42 vorgesehen, welche zweckmäßigerweise als eine Isolierglasscheibe und/oder Thermoscheibe ausgebildet sein kann.

Die Unterkonstruktion 41, welche aus Edelstahl gefertigt sein kann, vermittelt zusammen mit dem neuen kreisrunden Design des linearen Thekenmoduls 2 einen besonders vorteilhaften Gesamteindruck.

Fig. 8 und Fig. 9 zeigen in einer Draufsicht Glaskegel 33 für eine Winkelformation 40, welche beispielhaft in Fig. 10 gezeigt ist. Gegenüber den bekannten relativ großen und kostenintensiven Winkelformationen sind die Glaskegel 33, welche aus Einfachglas oder Isolierglas bestehen können, mit einem erheblichen Preisvorteil verbunden.

Die Glaskegel 33 werden an die entsprechende Stirnseite 21, 22 eines linearen Thekenmoduls 2 angesetzt und die Warenauslageplatten 5 sind von der Bedienseite B oder auch Kundenseite K je nach Anordnung der Frontscheibe 6 von dem linearen Thekenmodul 2 aus zugänglich.

Fig. 8 zeigt ein Eckmodul 3 für eine Winkelformation von 90°, während in Fig. 9 ein Eckmodul 3 für eine Winkelformation von 60° dargestellt ist.

Aus Fig. 10 geht beispielhaft eine Winkelformation 40 hervor, bei welcher zwischen drei linearen Thekenmodulen 2 zwei Eckmodule 3 angeordnet sind, welche aus zwei Glaskegeln 33 bestehen. Die Glaskegel 33 der zwei Eckmodule 3 der Fig. 10 bilden eine 90°-Winkelformation.

Fig. 10 verdeutlicht, dass sowohl die Arbeitsplatte 9 an der Bedienseite B als auch die Taschenablage 32 an der Kundenseite K und auch die Zahl- und Ausgabeplatte 34 in der oberen Mitte der Kühltheken-Anordnung durchgängig auf den linearen Thekenmodulen 2 und den Eckmodulen 3 ausgebildet sind. Die Halterung der Taschenablage 32 erfolgt im Bereich der Unterkonstruktion 41 (siehe Figuren 1 bis 4).

## Patentansprüche

1. Warentheken-Anordnung, insbesondere Kühltheken-Anordnung, mit linearen Thekenmodulen (2),
welche eine Thekenwanne (4), eine Warenauslageplatte (5) und eine Frontscheibe (6) an einer Kundenseite K aufweisen,
wobei die Thekenwanne (4) mit einer thermisch isolierten Wandung (7) versehen ist und unterhalb der Warenauslageplatte (5) einen Aufnahmeraum (8) für einen Verdampfer (18) und für Ventilatoren (19) aufweist, und
die Warenauslageplatte (5) aus einer nahezu waagerechten Auslageposition und die Frontscheibe (6) aus einer an der Thekenwanne (4) angrenzenden Abdeckstellung verstellbar sind,
wobei die linearen Thekenmodulen (2) im Querschnitt kreisrund ausgebildet sind, wobei die Thekenwanne (4) etwa halbkreisförmig und die Frontscheibe (6) als Kreisbogen eines Viertelkreises ausgebildet sind, **dadurch gekennzeichnet, dass** die Warenauslageplatte (5) und die Frontscheibe (6) um einen Drehpunkt (15) des linearen, im Querschnitt kreisrunden Thekenmoduls (2) rotativ verstellbar sind, wobei der Drehpunkt (15) von der Längsachse der Warenauslageplatte (5) gebildet ist.

2. Anordnung nach Anspruch 1,
**dadurch gekennzeichnet,**
**dass** das lineare Thekenmodul (2), welches zwei Stirnseiten (21, 22) aufweist, wenigstens im Bereich dieser Stirnseiten (21, 22) mit einem kreisförmigen T-Profil (10) versehen ist und
**dass** das kreisförmige T-Profil (10) derart angeordnet ist, dass die Warenauslageplatte (5) und die Frontscheibe (6) bei ihrer rotativen Verstellung an dem kreisförmigen T-Profil geführt und gehalten sind.

3. Anordnung nach Anspruch 2,
**dadurch gekennzeichnet,**
**dass** die kreisförmigen T-Profile (10), welche einen Längssteg (11) und einen Quersteg (12) aufweisen, derart angeordnet sind, dass der Quersteg (12) nach außen gerichtet ist und im Bereich der Thekenwanne (4) innenseitig an deren Wandung (7) anliegend befestigt ist, und
**dass** der Längssteg (11) nach innen zum Mittelpunkt des kreisförmigen T-Profils (10) gerichtet ist.

4. Anordnung nach Anspruch 3,
**dadurch gekennzeichnet,**
**dass** die Warenauslageplatte (5), welche in Draufsicht rechteckig ausgebildet ist und Längskanten (35) sowie Kurzkanten (36) aufweist, wenigstens im Bereich der Kurzkanten (36) mit einer Halbkreis-Lagerplatte (13) versehen ist, welche bei der rotativen Verstellung der Warenauslageplatte (5) als Drehlager am Längssteg (11) des zugehörigen kreisförmigen T-Profils (10) gleitet.

5. Anordnung nach Anspruch 3 oder 4,
**dadurch gekennzeichnet,**
**dass** die kreisbogenförmig ausgebildete und rotativ verstellbare Frontscheibe (6) mit Rädchen (26) zum Abrollen auf dem Quersteg (12) der kreisförmigen T-Profile (10) versehen ist, wobei die Rädchen (26) mit Hilfe von Befestigungsbügeln (27), welche den Quersteg (12) der kreisförmigen T-Profile (10) wenigstens bereichsweise umgreifen, an der Frontscheibe (6) befestigt sind.

6. Anordnung nach einem der vorhergehenden Ansprüche,
**dadurch gekennzeichnet,**
**dass** die Warenauslageplatte (5) fugenlos und/oder stufenlos und im Uhrzeigersinn und entgegen dem Uhrzeigersinn (Doppelpfeil A) verstellbar ist und aus einer waagerechten Auslageposition in eine zur Kundenseite K geneigte Warenaustausch- oder Warenentnahmeposition und weiter bis in eine senkrechte Reinigungsposition rotativ verstellbar ist, in welcher die Unterseite der Warenauslageplatte (5) sowie der Aufnahmeraum (8), der Verdampfer (18) und die Ventilatoren (19), von der Kundenseite K oder von der Bedienseite B zugänglich sind.

7. Anordnung nach einem der vorhergehenden Ansprüche,
**dadurch gekennzeichnet,**
**dass** die Frontscheibe (6) von einer Abdeckstellung bis in eine offene Endstellung um den Drehpunkt (15) verschwenkbar ist (Doppelpfeil B), wobei die Frontscheibe (6) in der Abdeckstellung mit einer unteren Scheibenkante (28) auf der Wandung (7) der Thekenwanne (4) und in der offenen Endstellung mit einer oberen Scheibenkante (29) nahe oder auf einer Arbeitsplatte (9) an der Bedienseite B angeordnet ist, und
**dass** die Frontscheibe (6) wenigstens in der Abdeckstellung fixierbar oder verschließbar ist.

8. Anordnung nach Anspruch 6,
**dadurch gekennzeichnet,**
**dass** die Warenauslageplatte (5) in der waagerechten und geneigten Auslageposition sowie in der senkrechten Reinigungsposition mit Hilfe einer Feststelleinrichtung gesichert ist,
**dass** die Warenauslageplatte (5) an ihrer Unterseite mit Versteifungsprofilen (25) versehen ist,
**dass** die Versteifungsprofile (25) im Bereich der Längskanten (35) angeordnet und fest mit der Warenauslageplatte (5) verbunden sind, und dass die Warenauslageplatte (5) in ihrer Unterseite mit Querprofilen (30) versehen ist, welche mit der Warenauslageplatte (5) und den Versteifungsprofilen (25) fest verbunden sind.

9. Anordnung nach einem der vorhergehenden Ansprüche,
**dadurch gekennzeichnet,**
**dass** ein Verdampfer (18) an der Unterseite der Warenauslageplatte (5) hängend angeordnet und über ein Drehlager (20), vorzugsweise an wenigstens einem Querprofil (30) befestigt ist, wobei der Verdampfer (18) in allen Positionen der Warenauslageplatte (5) in Folge seines Eigengewichtes senkrecht abhängt.

10. Anordnung nach einem der vorhergehenden Ansprüche,
**dadurch gekennzeichnet,**
**dass** Ventilatoren (19), welche einen über Waren auf der Warenauslageplatte (5) geführten und dabei erwärmten Luftstrom (37) über einen Umluftkanal (23) zur Abkühlung mit Hilfe des Verdampfers (18) ansaugen, an einem Trennblech (31) zur Trennung des erwärmten Luftstroms (37) von einem abgekühlten und den Waren auf der Warenauslageplatte (5) wieder zugeführten Luftstrom (38) befestigt sind.

11. Anordnung nach Anspruch 9,
**dadurch gekennzeichnet,**
**dass** das Drehlager (20) für den Verdampfer (18) senkrecht unterhalb der Längsachse (15) beziehungsweise des Drehpunktes der Warenauslageplatte (5) angeordnet ist.

12. Anordnung nach einem der Ansprüche 4 bis 11,
**dadurch gekennzeichnet,**
**dass** die Halbkreis-Lagerplatten (13) an den Stirnseiten (35) und an der Unterseite der Warenauslageplatte (5) jeweils an einem Querprofil (30) befestigt sind, und
**dass** die Querprofile (30) als T- oder C-Profile ausgebildet sind (Fig. 5).

13. Anordnung nach einem der Ansprüche 4 bis 12,
**dadurch gekennzeichnet,**
**dass** die Halbkreis-Lagerplatten (13) im Bogenbereich mit runden Elementen (39) zur Ausbildung einer Nut (14) versehen sind, mit welcher die Halbkreis-Lagerplatten (13) auf dem Längssteg (11) des kreisförmigen T-Profils (10) bei der Verstellung der Warenauslageplatte (5) gleiten. (Figuren 1 bis 6)

14. Anordnung nach einem der vorhergehenden Ansprüche,
**dadurch gekennzeichnet,**
**dass** für eine Winkelformation (40) zwischen zwei linearen Thekenmodulen (2) ein Eckmodul (3) aus zwei Glaskegeln (33) angeordnet ist und dass die Warenauslageplatte (5) der Glaskegel (33) vom jeweils angrenzenden linearen Thekenmodul (2) zugänglich ist.

15. Anordnung nach Anspruch 14,
**dadurch gekennzeichnet,**
**dass** die zwei Glaskegel (33) des Eckmoduls (3) für eine beliebige Winkelformation, beispielsweise von 90° oder 60°, ausgebildet und die Glaskegel (33) spiegelbildlich zueinander angeordnet sind.

16. Anordnung nach einem der vorhergehenden Ansprüche,
**dadurch gekennzeichnet,**
**dass** als seitlicher Abschluss eines Thekenmoduls (2) oder mehrerer nebeneinander angeordneten linearen Thekenmodule (2) oder einer Winkelformation (40) eine kreisrunde Abschlussplatte (42), insbesondere als Isolierglasscheibe, angeordnet ist.

17. Anordnung nach einem der vorhergehenden Ansprüche,
**dadurch gekennzeichnet,**
**dass** die Frontscheibe (6) mit einer Zahl- und Ausgabeplatte (34) versehen ist, welche sich im Bereich der oberen Längskante (28) der Frontscheibe (6) und beispielsweise durchgängig zwischen den Stirnseiten (21, 22) des linearen Thekenmoduls (2) erstreckt.

## Claims

1. Display counter arrangement, in particular a refrigerated counter arrangement, having linear counter modules (2),
which have a counter trough (4), a product display plate (5) and a front panel (6) on a customer side K,
wherein the counter trough (4) is provided with a thermally insulated wall (7) and has, below the product display plate (5), a receiving chamber (8) for an evaporator (18) and for fans (19), and
the product display plate (5) can be adjusted from a virtually horizontal display position and the front panel (6) from a cover position adjacent to the counter trough (4), wherein the linear counter modules (2) are of a circular design in the cross-section, wherein the counter trough (4) is formed approximately semi-circular and the front panel (6) is formed as an arc of a quarter of a circle,
**characterised in that**
the product display plate (5) and the front panel (6) can be rotationally adjusted about a rotation point (15) of the linear counter module (2) having a circular cross-section, wherein the rotation point (15) is formed by the longitudinal axis of the product display plate (5).

2. Arrangement according to claim 1,
**characterised in that**
the linear counter module (2) which has two end faces (21, 22) is provided at least in the region of these end faces (21, 22) with a circular T profile (10) and
the circular T profile (10) is arranged in such a way that the product display plate (5) and the front panel (6) are guided and held during their rotational adjustment on the circular T profile.

3. Arrangement according to claim 2,
**characterised in that**
the circular T profiles (10) which have a longitudinal web (11) and a transverse web (12) are arranged in such a way that the transverse web (12) is outwardly orientated and is fixed in the region of the counter trough (4) lying on the inner side against the wall (7) of said counter trough (4),
the longitudinal web (11) is inwardly orientated towards the mid-point of the circular T profile (10).

4. Arrangement according to claim 3,
**characterised in that**
the product display plate (5), which is configured in a rectangular form from a top view and has longitudinal edges (35) and short edges (36), is provided at least in the region of the short edges (36) with a semi-circular bearing plate (13) which slides upon rotational adjustment of the product display plate (5) as a pivot bearing on the longitudinal web (11) of the associated circular T profile (10).

5. Arrangement according to claim 3 or 4,
**characterised in that**
the front panel (6) which is configured in the form of an arc of a circle and can be rotationally adjusted is provided with small wheels (26) for rolling on the transverse web (12) of the circular T profiles (10), said small wheels (26) being fixed to the front panel (6) with the aid of fixing brackets (27) which engage around the transverse web (12) of the circular T profiles (10) at least in areas.

6. Arrangement according to one of the preceding claims,
**characterised in that**
the product display plate (5) can be adjusted without seams and / or without steps and in the clockwise direction and anti-clockwise direction (double arrow A) and can be rotationally adjusted from a horizontal display position into a product exchange or product removal position inclined towards the customer side K and can further be rotationally adjusted into a vertical cleaning position, in which the lower side of the product display plate (5) and the receiving chamber (8), the evaporator (18) and the fans (19) are accessible from the customer side K or from the operator side B.

7. Arrangement according to one of the preceding claims,
**characterised in that**
the front panel (6) can be pivoted about the pivot point (15) from a cover position into an open end position (double arrow B), wherein the front panel (6) is arranged, in the cover position, with a lower panel edge (28) on the wall (7) of the counter trough (4) and is arranged, in the open end position, with an upper panel edge (29) close to or on a working plate (9) on the operator side B, and
the front panel (6) can be fixed or closed at least in the cover position.

8. Arrangement according to claim 6,
**characterised in that**
the product display plate (5) is secured both in the horizontal and inclined display position and also in the vertical cleaning position with the aid of a fixing device,
the product display plate (5) is provided on its lower side with reinforcing profiles (25), the reinforcing profiles (25) are arranged in the region of the longitudinal edges (35) and are fixedly connected to the product display plate (5), and
the product display plate (5) is provided in its lower side with transverse profiles (30) which are fixedly connected to the product display plate (5) and the reinforcing profiles (25).

9. Arrangement according to one of the preceding claims,
**characterised in that**
an evaporator (18) is arranged suspended on the lower side of the product display plate (5) and is fixed by means of a pivot bearing (20), preferably to at least one transverse profile (30), wherein the evaporator (18) hangs vertically in all positions of the product display plate (5) due its dead weight.

10. Arrangement according to one of the preceding claims,
**characterised in that**
fans (19), which draw in an air flow (37) guided via products on the product display plate (5) and thereby heated (37), said air flow (37) being drawn in via a recirculating air channel (23) for the purpose of cooling using the evaporator (18), are fixed to a separating panel (31) to separate the heated air flow (37) from a cooled air flow (38) which is fed back to the products on the product display plate (5).

11. Arrangement according to claim 9,
**characterised in that**
the pivot bearing (20) for the evaporator (18) is arranged vertically below the longitudinal axis (15) or the pivot point of the product display plate (5).

12. Arrangement according to one of the claims 4 to 11,
**characterised in that**
the semi-circular bearing plates (13) are respectively fixed to a transverse profile (30) on the end faces (35) and on the lower side of the product display plate (5), and
the transverse profiles (30) are formed as T or C profiles (Fig. 5).

13. Arrangement according to one of the claims 4 to 12,
**characterised in that**
the semi-circular bearing plates (13) are provided in the arc region with round elements (39) to form a groove (14), with which the semi-circular bearing plates (13) slide on the longitudinal web (11) of the circular T profile (10) upon adjustment of the product display plate (5) (Figs. 1 to 6).

14. Arrangement according to one of the preceding claims,
**characterised in that**
a corner module (3) comprising two glass cones (33) is arranged between two linear counter modules (2) for an angular formation (40) and
the product display plate (5) of the glass cones (33) is accessible from the respectively adjacent linear counter module (2).

15. Arrangement according to claim 14,
**characterised in that**
the two glass cones (33) of the corner module (3) are configured for any given angular formation, for example of 90° or 60°, and the glass cones (33) are formed in a mirror image to each other.

16. Arrangement according to one of the preceding claims,
**characterised in that**
a circular closure plate (42), in particular as an insulating glass plate, is arranged as a side closure of a counter module (2) or a plurality of linear counter modules (2) arranged one beside the other or an angular formation (40).

17. Arrangement according to one of the preceding claims,
**characterised in that**
the front panel (6) is provided with a payment and handover plate (34) which extends in the region of the upper longitudinal edge (28) of the front panel (6) and for example continuously between the end faces (21, 22) of the linear counter module (2).

## Revendications

1. Système de vitrine pour marchandises, en particulier système de vitrines réfrigérées, avec des modules de vitrine (2) linéaires,
qui présentent un bac de vitrine (4), une plaque de dépose de marchandises (5) et une vitre frontale (6) sur un côté client K,
dans lequel le bac de vitrine (4) est muni d'une paroi (7) isolée thermiquement et présente, sous la plaque de dépose de marchandises (5), un logement (8) pour un évaporateur (18) et pour des ventilateurs (19); et
la plaque de dépose de marchandises (5) peut être déplacée depuis une position de dépose quasi horizontale et la vitre frontale (6) peut être déplacée depuis une position de couverture contiguë au bac de vitrine (4),
dans lequel les modules de vitrine linéaires (2) présentent une section circulaire, le bac de vitrine (4) étant réalisé approximativement semi-circulaire et la vitre frontale (6) sous forme d'arc d'un quart de cercle,
**caractérisé**
**en ce que** la plaque de dépose de marchandises (5) et la vitre frontale (6) peuvent être déplacées par rotation autour d'un point de rotation (15) du module de vitrine linéaire (2) de section circulaire, le point de rotation (15) étant formé par l'axe longitudinal de la plaque de dépose de marchandises (5).

2. Système selon la revendication 1,
**caractérisé**
**en ce que** le module de vitrine linéaire (2), qui présente deux faces frontales (21, 22), est muni d'un profilé circulaire en T (10) au moins au niveau de ces faces frontales (21,22), et
**en ce que** le profilé circulaire en T (10) est agencé de telle manière que la plaque de dépose de marchandises (5) et la vitre frontale (6) sont guidées et tenues, lors de leur déplacement par rotation, sur le profilé circulaire en T.

3. Système selon la revendication 2,
**caractérisé**
**en ce que** les profilés circulaires en T (10), qui présentent une barre longitudinale (11) et une barre transversale (12), sont agencés en sorte que la barre transversale (12) est dirigée vers l'extérieur et est fixée-au niveau du bac de vitrine (4) en appui à l'intérieur contre sa paroi (7), et
**en ce que** la barre longitudinale (11) est dirigée vers l'intérieur en direction du centre du profilé circulaire en T (10).

4. Système selon la revendication 3,
**caractérisé**
**en ce que** la plaque de dépose de marchandises (5), qui est réalisée rectangulaire en vue de dessus et présente des grands bords (35) et des petits bords (36), est munie d'une plaque support semi-circulaire (13) au moins au niveau des petits bords (36), plaque qui, lors du déplacement par rotation de la plaque de dépose de marchandises (5), glisse en tant que palier de rotation sur la barre longitudinale (11) du profilé circulaire en T (10) associé.

5. Système selon la revendication 3 ou 4,
**caractérisé**
**en ce que** la vitre frontale (6) réalisée en arc de cercle et mobile par rotation est munie de roulettes (26) pour rouler sur la barre transversale (12) des profilés circulaires en T (10), les roulettes (26) étant fixées à la vitre frontale (6) à l'aide d'arceaux de fixation (27) qui saisissent la barre transversale (12) des profilés circulaires en T (10) au moins dans certaines zones.

6. Système selon l'une des revendications précédentes,
**caractérisé**
**en ce que** la plaque de dépose de marchandises (5) est mobile sans joint et/ou de façon continue et dans les sens horaire et antihoraire (double flèche A) et peut être déplacée par rotation depuis une position de dépose horizontale vers une position de remplacement ou prélèvement de marchandises inclinée vers le côté client K, puis jusqu'à une position de nettoyage verticale dans laquelle la face inférieure de la plaque de dépose de marchandises (5) ainsi que le logement (8), l'évaporateur (18) et les ventilateurs (19) sont accessibles depuis le côté client K ou depuis le côté desserte B.

7. Système selon l'une des revendications précédentes,
**caractérisé**
**en ce que** la vitre frontale (6) peut pivoter autour du point de rotation (15) d'une position de recouvrement à une position finale ouverte (double flèche B), la vitre frontale (6) étant placée dans la position de recouvrement avec un bord inférieur (28) de la vitre sur la paroi (7) du bac de vitrine (4) et dans la position finale ouverte avec un bord supérieur (29) de la vitre près de ou sur une plaque à travail (9) du côté desserte B, et
**en ce que** la vitre frontale (6) peut être immobilisée ou fermée au moins dans la position de recouvrement.

8. Système selon la revendication 6,
**caractérisé**
**en ce que** la plaque de dépose de marchandises (5) est immobilisée à l'aide d'un dispositif d'immobilisation dans la position de dépose horizontale et inclinée, ainsi que dans la position verticale de nettoyage,
**en ce que** la plaque de dépose de marchandises (5) est munie de profils de rigidité (25) sur sa face inférieure,
**en ce que** les profilés de rigidité (25) sont placés au niveau des bords longitudinaux (35) et sont reliés fixement à la plaque de dépose de marchandises (5), et en ce que la plaque de dépose de marchandises (5) est munie, sur sa face inférieure, de profilés transversaux (30) qui sont reliés fixement à la plaque de dépose de marchandises (5) et aux profilés de rigidité (25).

9. Système selon l'une des revendications précédentes,
**caractérisé**
**en ce qu'**un évaporateur (18) est placé suspendu sur la face inférieure de la plaque de dépose de marchandises (5) et est fixé par l'intermédiaire d'un palier rotatif (20), de préférence à au moins un profilé transversal (30), l'évaporateur (18) étant suspendu à la verticale dans toutes les positions de la plaque de dépose de marchandises (5) sous l'effet de son propre poids.

10. Système selon l'une des revendications précédentes,
**caractérisé**
**en ce que** des ventilateurs (19) qui, pour refroidir à l'aide de l'évaporateur (18), aspirent par un canal de circulation d'air (23) un courant d'air (37) passant sur les marchandises présentes sur la plaque de dépose de marchandises (5) et ainsi réchauffé, sont fixés sur une tôle séparatrice (31) servant à séparer le courant d'air réchauffé (37) d'un courant d'air (38) refroidi et renvoyé sur les marchandises présentes sur la plaque de dépose de marchandises (5).

11. Système selon la revendication 9,
**caractérisé**
**en ce que** le palier rotatif (20) pour l'évaporateur (18) est placé verticalement au-dessous de l'axe longitudinal (15) respectivement du point de rotation de la plaque de dépose de marchandises (5).

12. Système selon l'une des revendications 4 à 11,
**caractérisé**
**en ce que** les plaques supports semi-circulaires (13) sont fixées sur un profilé transversal (30) au niveau des faces frontales (35) et de la face inférieure de la plaque de dépose de marchandises (5), et
**en ce que** les profilés transversaux (30) sont conformés en profilés en T ou en C (figure 5).

13. Système selon l'une des revendications 4 à 12,
**caractérisé**
**en ce que** les plaques supports semi-circulaires (13) sont munies, dans la zone cintrée, d'éléments ronds (39) pour former une rainure (14), avec laquelle les
plaques supports semi-circulaires (13) glissent sur la barre longitudinale (11) du profilé circulaire en T (10) lors du déplacement de la plaque de dépose de marchandises (5) (figures 1 à 6).

14. Système selon l'une des revendications précédentes,
**caractérisé**
**en ce que**, pour une formation angulaire (40) entre deux modules de vitrine linéaires (2), on place un module d'angle (3) composé de deux coins en verre (33), et
**en ce que** la plaque de dépose de marchandises (5) des coins en verre (33) est accessible depuis le module linéaire de vitrine (2) respectivement adjacent.

15. Système selon la revendication 14,
**caractérisé**
**en ce que** les deux coins en verre (33) du module d'angle (3) sont conformés pour une formation angulaire quelconque, par exemple de 90° ou 60°, et les coins en verre (33) sont disposés en miroir l'un par rapport à l'autre.

16. Système selon l'une des revendications précédentes,
**caractérisé**
**en ce que**, comme terminaison latérale d'un module de vitrine (2) ou de plusieurs modules linéaires de vitrine (2) juxtaposés ou d'une formation angulaire (40), on place une plaque de terminaison circulaire (42), en particulier sous forme de vitre en vitrage isolant.

17. Système selon l'une des revendications précédentes,
**caractérisé**
**en ce que** la vitre frontale (6) est munie d'un plateau de paiement et de remise (34) qui s'étend, au niveau du bord longitudinal supérieur (28) de la vitre frontale (6) et par exemple de manière continue entre les faces frontales (21, 22) du module linéaire de vitrine (2).
